# EUROPÄISCHE PATENTSCHRIFT

(11) **EP 1 371 930 B1**
(45) Veröffentlichungstag und Bekanntmachung des Hinweises auf die Patenterteilung: **10.12.2008**
(21) Anmeldenummer: 03005874.7
(22) Anmeldetag: 15.03.2003
(51) Int. Cl.: F41A 25/22

(54) **Rohrwaffe**
Barrel-type weapon
Arme à tube de canon

(30) Priorität: 14.06.2002 DE 10226534
(43) Veröffentlichungstag der Anmeldung: 17.12.2003
(73) Patentinhaber: Rheinmetall Waffe Munition GmbH, 29345 Unterlüss (DE)
(72) Erfinder: Knörich, Friedhelm, 40472 Düsseldorf (DE); Baumann, Berthold, Dr., 29348 Eschede (DE)
(74) Vertreter: Dietrich, Barbara

(56) Entgegenhaltungen:
- DE-A1- 3 936 454
- DE-A1- 19 800 193

## Beschreibung

Die Erfindung betrifft eine Rohrwaffe, bei der das mit einem Bodenstück verbundene Waffenrohr in einem Wiegenrohr verschiebbar gelagert ist.

DE 19 800 193 offenbart eine Rohrwaffe gemäß dem Oberbegriff des Anspruchs 1.

Eine derartige Rohrwaffe ist beispielsweise aus der DE 31 48 265 A1 bekannt. Dabei wird das Waffenrohr in zwei Gleitbuchsenlagern gelagert, die am mündungs- und am bodenseitigen Ende des Wiegenrohres angeordnet sind. Nachteilig ist bei einer derartigen bekannten Gleitbuchsenlagerung, daß das Waffenrohr, z.B. einer Panzerkanone, massebedingt auf dem unteren Lagerinnenrand aufliegt und sich durch die bei Schußabgabe auftretende Rohraufweitung hochhebt. Dieser Vorgang führt dann zu Schwingungen des Waffenrohres und wirkt sich negativ auf den Abgangsfehler des jeweiligen Geschosses aus.

Aus der DE 39 36 454 A1 ist es bekannt, zur Vermeidung der beim Abfeuern entstehenden Rohrschwingungen statt herkömmlicher Gleitbuchsenlager hubeffektfreie Lager zu verwenden, bei denen das Waffenrohr bei Schußabgabe in radialer Richtung gegen keinen festen Anschlag stößt, so daß sowohl in horizontaler wie in vertikaler Richtung eine Rohraufweitung erfolgen kann. Zur Lagerung des Waffenrohres in dem Wiegenrohr sind an dem Waffenrohr umfangseitig vier gleichmäßig verteilt angeordnete, sich in Richtung der Längsachse erstreckende und als Gleitschienen ausgebildete Führungsschienen vorgesehen, die in entsprechenden Führungsnuten des Wiegenrohres eingreifen, derart, daß die Richtungen der Auflagerkraft und der radialen Rohraufweitung jeweils senkrecht zueinander stehen.

Nachteilig ist bei dieser Lagerung vor allem, daß die Führungsschienen und Führungsnuten sich über beide Lagerstellen hinweg erstrecken und daher ein hoher fertigungstechnischer Aufwand erforderlich ist. Außerdem ist der Wechsel des Waffenrohres bei derartigen Rohrwaffen kompliziert und damit zeitaufwendig.

Ausgehend von der DE 39 36 454 A1 liegt der Erfindung die Aufgabe zugrunde, eine in einem Wiegenrohr verschiebbar gelagerte Rohrwaffe anzugeben, bei der ein Hubeffekt des Waffenrohres weitgehend vermieden wird und bei der aufwendige Führungsnuten in dem Wiegenrohr nicht erforderlich sind sowie bei der ein Rohrwechsel wie bei herkömmlichen Waffenlagerungen möglich ist.

Diese Aufgabe wird erfindungsgemäß durch die Merkmale des Anspruchs 1 gelöst. Weitere, besonders vorteilhafte Ausgestaltungen der Erfindung offenbaren die Unteransprüche.

Die Erfindung beruht im wesentlichen auf dem Gedanken, an dem Waffenrohr mindestens mündungsseitig, vorzugsweise aber auch heckseitig ein Gleitbuchsenlager anzuordnen, welches eine Rohrbuchse umfaßt, in der das Waffenrohr hubeffektfrei angeordnet ist und deren Außenflächen in dem Wiegenrohr formschlüssig gleitend (d.h. mit geringst möglichem Spiel) gelagert sind, so daß -anders als im Falle der DE 39 36 454 A1- eine unabhängig voneinander wirkende axiale und radiale Gleitführung des Waffenrohres stattfindet. Dabei erfolgt die radiale Gleitführung des Waffenrohres bei Schußabgabe ähnlich wie im Falle der DE 39 36 454 A1 mittels leistenförmiger Vorsprünge, die in entsprechende nutenförmige Ausnehmungen der Rohrbuchse eingreifen und das Waffenrohr zentrisch in der Rohrbuchse halten. Ein radialer Aufweitungsausgleich erfolgt wiederum durch vorhandene Spielvorgabe zwischen Waffenrohr bzw. einem mit dem Waffenrohr drehfest verbundenen, die leistenförmigen Vorsprünge tragenden Innenring und der inneren Oberfläche der Rohrbuchse.

Aufgrund der fehlenden axialen Schienenführung ist ein gegenüber vergleichbaren Rohrwaffen geringerer Fertigungsaufwand erforderlich. Außerdem ist die vorgeschlagene Lagerung des Waffenrohres sehr robust und es ist ein einfacher Austausch vorhandener herkömmlicher Gleitbuchsen gegen die neuen, zentrisch führenden, genuteten Rohrbuchsen möglich.

Um einen schnellen Waffenrohrwechsel im Felde durchführen zu können, hat es sich als vorteilhaft erwiesen, die Rohrbuchse des vorderen (ersten) Gleitbuchsenlagers fest mit dem Waffenrohr und die Rohrbuchse des hinteren (zweiten) Gleitbuchsenlagers fest mit dem Bodenstück zu verbinden. Beim Rohrwechsel bleibt dann die erste Rohrbuchse auf dem Waffenrohr und wird mit diesem demontiert. Die zweite Rohrbuchse verbleibt am Bodenstück zentrisch über seinen Außendurchmesser in der Wiege geführt.

Sofern die Rohrbuchse des zweiten Gleitbuchsenlagers eine Länge aufweist, die derart gewählt ist, daß die Rohrbuchse bei einem Rücklauf des Waffenrohres vollständig aus dem Wiegenrohr herausgezogen wird, sollte in dem Wiegenrohr mündungsseitig vor dem hinteren Gleitbuchsenlager eine zusätzliche Gleitbuchse mit vorgegebenem Passungsspiel angeordnet werden, welche die Führung des Waffenrohres in diesem Falle übernimmt.

Das zweite Gleitbuchsenlager kann aber auch eine Länge aufweisen, die derart gewählt ist, daß die Rohrbuchse das Wiegenrohr beim Rücklauf nicht verläßt und somit auf eine zusätzliche Gleitbuchse verzichtet werden kann.

Weitere Einzelheiten und Vorteile der Erfindung ergeben sich aus den folgenden anhand von Figuren erläuterten Ausführungsbeispielen. Es zeigen:
Fig. 1 ein schematische Darstellung eines in einem Wiegenrohr gelagerten Waffenrohres mit einem am mündungsseitigen Ende und einem am bodenstückseitigen Ende des Wiegenrohres angeordneten Gleitbuchsenlager;
Fig.2 einen Querschnitt durch ein erstes Ausführungsbeispiel eines Gleitbuchsenlagers entlang der in Fig. mit II-II bezeichneten Schnittlinie;
Fig.3 einen Längsschnitt durch das in Fig.2 dargestellte Gleitbuchsenlager entlang der dort mit III-III bezeichneten Schnittlinie;
Fig.4 einen Fig.2 entsprechenden Querschnitt durch ein weiteres Ausführungsbeispiel eines Gleitbuchsenlagers;
Fig.5 einen Längsschnitt durch das in Fig.4 dargestellte Gleitbuchsenlager entlang der dort mit V-V bezeichneten Schnittlinie und
Fig.6 eine vergrößerte Ansicht des in Fig.1 mit VI bezeichneten Bereiches für ein Ausführungsbeispiel eines am heckseitigen Ende des Wiegenrohres angeordneten Gleitbuchsenlagers.

In Fig. 1 ist mit 1 eine Rohrwaffe bezeichnet, bei der das Waffenrohr 2 in einem Wiegenrohr 3 einer Wiege 4 axial verschiebbar gelagert ist. Hierzu sind am mündungsseitigen Ende des Wiegenrohres 3 ein erstes Gleitbuchsenlager 5 und am bodenstückseitigen Ende des Wiegenrohres 3 ein zweites Gleitbuchsenlager 6 angeordnet.

Das erste Gleitbuchsenlager 5 umfaßt eine Rohrbuchse 7 (Fig.2 und 3), deren Außenfläche 8 gleitend in dem Wiegenrohr 3 gelagert ist, wobei zwischen der Rohrbuchse 7 und dem Wiegenrohr 3 ein möglichst geringes Passungsspiel vorhanden ist. Die Rohrbuchse 7 weist innenseitig vier gleichmäßig verteilt angeordnete, nutenförmige Ausnehmungen 9 auf, in die vier entsprechende, an dem Waffenrohr 2 befestigte leistenförmige Vorsprünge 10 eingreifen.

Zwischen der äußeren Oberfläche 11 des Waffenrohres 2 und der inneren Oberfläche 12 der Rohrbuchse 7 sowie zwischen den Leistenköpfen 13 und der inneren Oberfläche 14 der nutenförmigen Ausnehmungen 9 der Rohrbuchse 7 ist jeweils ein vorgegebenes Spiel vorgesehen (in Fig.2 und 3 ist dieses Spiel durch einen dicken schwarzen Strich angedeutet).

Das zweite Gleitbuchsenlager 6 (Fig.1) ist ähnlich wie das erste Gleitbuchsenlager 5 aufgebaut und umfaßt ebenfalls eine das Waffenrohr 2 zentrisch führende genutete Rohrbuchse 15. Dabei ist die Rohrbuchse 15 in diesem Fall mit einem Bodenstück 16 verschraubt.

Vor dem zweiten Gleitbuchsenlager 6 ist im Wiegenrohr 3 eine herkömmliche Gleitbuchse 17 mit vorgegebenem Passungsspiel angeordnet.

Nachfolgend wird auf die Wirkungsweise der erfindungsgemäßen Rohrwaffe 1 und damit auch auf die Funktionsweise der Gleitbuchsenlager 5 und 6 eingegangen:

Wird ein Geschoß aus der Rohrwaffe 1 abgefeuert, so weitet sich das Waffenrohr 2 bei dem Durchlauf des Geschosses durch das Waffenrohr 2 elastisch auf und die an dem Waffenrohr 2 vorgesehenen leistenförmigen Vorsprünge 10 verschieben sich radial innerhalb der nutenförmigen Ausnehmungen 9 in den Rohrbuchsen 7 und 15. Aufgrund des vorgegebenen Spiels zwischen Waffenrohr 2 und Rohrbuchsen 7, 15 bleiben die Rohrbuchsen 7, 15 unverformt und können über ihre gleitbeschichteten, zum Wiegeninnendurchmesser mit geringstem Spiel versehenen Außenflächen 8 axial verschoben werden, ohne daß ein Verklemmen innerhalb des Wiegenrohres 3 zu befürchten ist. Durch die gleichmäßige radiale Verschiebung der äußeren Waffenrohrwandung innerhalb des Gleitbuchsenlagers bleibt das Waffenrohr stets zentrisch geführt, so daß es während des Geschoßdurchlaufes zu keinem Hubeffekt mit seinen negativen Auswirkungen auf das Treffverhalten des Geschosses kommen kann.

Das zweite mit dem Bodenstück 16 und dem Waffenrohr 2 verbundene Gleitbuchsenlager 6 läuft mit diesen Einheiten beim Rücklauf des Waffenrohres mit zurück, d.h., die zweite Rohrbuchse 6 verläßt zunächst das Wiegenrohr 3, um dann bei dem Vorlauf des Waffenrohres 2 über eine Einführschräge 18 (Fig.1) wieder in das Wiegenrohr 3 einzufädeln. Die Führung des Waffenrohres 2 wird nach Verlassen der spielarm geführten Rohrbuchse 15 von der davor sitzenden Gleitbuchse 17 übernommen. Gleitbuchse 17 und Waffenrohr 2 haben hierbei ein vorgegebenes relativ großes Spiel, um ein sicheres Einfädeln der Rohrbuchse 15 in das Wiegenrohr 3 zu erreichen und ein Verklemmen bei der Rohraufweitung beim Geschoßdurchlauf sicher zu vermeiden.

Die Fig.4 und 5 zeigen ein den Fig.2 und 3 entsprechendes zweites Ausführungsbeispiel eines ersten Gleitbuchsenlagers 5'mit einer Rohrbuchse 7'. Dabei sind allerdings die vier leistenförmigen Vorsprünge 10' nicht direkt an dem Waffenrohr 2' befestigt, sondern an einem mit dem Waffenrohr 2' drehfest und spielarm verbundenen Innenring 19. Die nutenförmigen Ausnehmungen der Rohrbuchse 7'sind mit 9' bezeichnet.

Zwischen dem Innenring 19 und einer mit 20 bezeichneten Rohrschulter (Fig.5) sitzt ein Haltering 21. Der Innenring 19 und der Haltering 21 werden mittels eines Konterringes 22, welcher über ein Gewinde 23 mit dem Waffenrohr 2' verschraubt ist, axial gehalten. Der Haltering 21 und der Konterring 22 bilden die axiale Begrenzung für die Rohrbuchse 7'. Außerdem verhindern zwei Verdrehsicherungen 24 ein Verdrehen der Rohrbuchse 7' um die Rohrachse 25.

Fig.6 zeigt eine vergrößerte detailliertere Darstellung eines zweiten Gleitbuchsenlagers 6', welches im wesentlichen dem ersten Gleitbuchsenlager 5' entspricht und bei dem die nicht dargestellten leistenförmigen Vorsprünge ebenfalls auf einem an dem Waffenrohr 2' drehfest angeordneten Innenring 19' befestigt sind.

### Bezugszeichenliste

- 1: Rohrwaffe
- 2,2': Waffenrohr
- 3: Wiegenrohr
- 4: Wiege
- 5,5': erstes Gleitbuchsenlager
- 6,6': zweites Gleitbuchsenlager
- 7,7': Rohrbuchse (erstes Gleitbuchsenlager)
- 8: Außenfläche (Rohrbuchse)
- 9,9': nutenförmige Ausnehmung
- 10,10': leistenförmiger Vorsprung
- 11: äußere Oberfläche (Waffenrohr)
- 12: innere Oberfläche (Rohrbuchse)
- 13: Leistenkopf
- 14: innere Oberfläche (nutenförmige Ausnehmung)
- 15: Rohrbuchse (zweites Gleitbuchsenlager)
- 16: Bodenstück
- 17: Gleitbuchse
- 18: Einführschräge
- 19,19': Innenring
- 20: Rohrschulter
- 21: Haltering
- 22: Konterring
- 23: Gewinde
- 24: Verdrehsicherung
- 25: Rohrachse

## Patentansprüche

1. Rohrwaffe, bei der das mit einem Bodenstück (16) verbundene Waffenrohr (2; 2') in einem Wiegenrohr (3) axial verschiebbar gelagert ist, mit den Merkmalen:
a) das Waffenrohr (2; 2') ist mindestens in einem ersten am mündungsseitigen Ende und in einem zweiten am bodenstückseitigen Ende des Wiegenrohres (3) angeordneten Gleitbuchsenlager (5, 6; 5', 6') gelagert;
b) mindestens das erste Gleitbuchsenlager (5; 5') ist hubeffektfrei aufgebaut und umfaßt eine Rohrbuchse (7; 7'), deren Außenfläche (8) gleitend in dem Wiegenrohr (3) gelagert ist; **dadurch gekennzeichnet, daß**
c) die jeweilige Rohrbuchse (7; 7') innenseitig mindestens drei gleichmäßig über den Umfang verteilt angeordnete nutenförmige Ausnehmungen (9; 9') aufweist;
d) an dem Waffenrohr (2; 2') mindestens drei leistenförmige Vorsprünge (10; 10') angeordnet sind welche in die nutenförmigen Ausnehmungen (9,9') der Rohrbuchse (7; 7') eingreifen;
e) zwischen der äußeren Oberfläche (11) des Waffenrohres (2) oder eines die leistenförmigen Vorsprünge (10') tragenden und formschlüssig mit dem Waffenrohr (2') verbundenen Innenringes (19) und der inneren Oberfläche (12) der Rohrbuchse (7; 7') sowie zwischen den Leistenköpfen (13) und der inneren Oberfläche (14) der nutenförmigen Ausnehmungen (9; 9') der Rohrbuchse (7; 7') ein vorgegebenes Spiel vorgesehen ist, derart, daß die bei Schußabgabe auftretende Aufweitung des Waffenrohres (2; 2') innerhalb dieses Spieles liegt.

2. Rohrwaffe nach Anspruch 1, **dadurch gekennzeichnet, daß** die leistenförmigen Vorsprünge (10') an einem formschlüssig mit dem Waffenrohr (2') verbundenen Innenring (19) befestigt sind.

3. Rohrwaffe nach Anspruch 1, **dadurch gekennzeichnet, daß** auch das zweite Gleitbuchsenlager (6; 6') hubeffektfrei aufgebaut ist und einen dem ersten Gleitbuchsenlager (5; 5') entsprechenden Aufbau aufweist.

4. Rohrwaffe nach einem der Ansprüche 1 bis 3, **dadurch gekennzeichnet, daß** die jeweilige Rohrbuchse (7, 15; 7') vier gleichmäßig über den Umfang verteilt angeordnete, nutenförmige Ausnehmungen (9; 9') aufweist, in welche die entsprechenden, an dem Waffenrohr (2; 2') oder dem Innenring (19) angeordneten leistenförmigen Vorsprünge (10; 10') eingreifen und deren Seitenflächen formschlüssig an den entsprechenden Seitenflächen der nutenförmigen Ausnehmungen (9) anliegen.

5. Rohrwaffe nach einem der Ansprüche 1 bis 4, **dadurch gekennzeichnet, daß** die Rohrbuchse (15) des zweiten Gleitbuchsenlagers (6; 6') mit dem Bodenstück (16) verbunden ist.

6. Rohrwaffe nach Anspruch 5, **dadurch gekennzeichnet, daß** in dem Wiegenrohr (3) mündungsseitig vor dem zweiten Gleitbuchsenlager (6; 6') eine zusätzliche Gleitbuchse (17) mit vorgegebenem Passungsspiel angeordnet ist, welche die Führung des Waffenrohres (2; 2') übernimmt, sofern die Rohrbuchse (15) des zweiten Gleitbuchsenlagers (6; 6') eine Länge aufweist, die derart gewählt ist, daß die Rohrbuchse (15) bei einem Rücklauf des Waffenrohres (2; 2') vollständig aus dem Wiegenrohr (3) herausgezogen wird.

7. Rohrwaffe nach Anspruch 5, **dadurch gekennzeichnet, daß** das zweite Gleitbuchsenlager (6; 6') eine Länge aufweist, die derart gewählt ist, daß die Rohrbuchse (15) das Wiegenrohr (3) beim Rücklauf nicht verläßt.

## Claims

1. Tube weapon, in which the weapon barrel (2; 2') which is connected to a base piece (16) is mounted such that it can move axially in a cradle tube (3), having the following features:
a) the weapon barrel (2; 2') is mounted at least in a first sliding bush bearing (5; 5'), which is arranged at the muzzle end of the cradle tube (3), and in a second sliding bush bearing (6'; 6') which is arranged at the bottom-piece end of the cradle tube (3),
b) at least the first sliding bush bearing (5; 5') is designed without any linear-movement effect and comprises a tube bush (7; 7') whose outer surface (8) is mounted such that it slides in the cradle tube (3); **characterized in that**
c) the respective tube bush (7; 7') has, on the inside, at least three recesses (9; 9') which are in the form of grooves and are arranged distributed uniformly over the circumference;
d) at least three projections (10; 10') are arranged on the weapon barrel (2; 2'), which projections (10; 10') are in the form of strips and engage in the recesses (9, 9'), which are in the form of grooves, in the tube bush (7; 7');
e) a predetermined clearance is provided between the outer surface (11) of the weapon barrel (2) or an inner ring (19), to which the projections (10') which are in the form of strips are fitted and which is connected in an interlocking manner to the weapon barrel (2'), and the inner surface (12) of the tube bush (7; 7'), and between strip heads (13) and the inner surface (14) of the recesses (9; 9'), which are in the form of grooves, in the tube bush (7; 7'), such that the widening of the weapon barrel (2; 2') which occurs on firing is within this clearance.

2. Tube weapon according to Claim 1, **characterized in that** the projections (10') which are in the form of strips are attached to an inner ring (19) which is connected in an interlocking manner to the weapon barrel (2').

3. Tube weapon according to Claim 1, **characterized in that** the second sliding bush bearing (6; 6') is also designed without any linear-movement effect and has a design which corresponds to the first sliding bush bearing (5; 5').

4. Tube weapon according to one of Claims 1 to 3, **characterized in that** the respective tube bush (7, 15; 7') has four recesses (9; 9'), which are in the form of grooves and are arranged distributed uniformly over the circumference, and in which the corresponding projections (10; 10'), which are in the form of strips and are arranged on the weapon barrel (2; 2') or on the inner ring (19), engage, and whose side surfaces rest in an interlocking manner on the corresponding side surfaces of the recesses (9), which are in the form of grooves.

5. Tube weapon according to one of Claims 1 to 4, **characterized in that** the tube bush (15) of the second sliding bush bearing (6; 6') is connected to the base piece (16).

6. Tube weapon according to Claim 5, **characterized in that** an additional sliding bush (17) is arranged with a predetermined clearance fit in the cradle tube (3) at the muzzle end in front of the second sliding bush bearing (6; 6') and guides the weapon barrel (2; 2'), to the extent that the tube bush (15) of the second sliding bush bearing (6; 6') has a length which is chosen such that the tube bush (15) is pulled completely out of the cradle tube (3) when the weapon barrel (2; 2') recoils.

7. Tube weapon according to Claim 5, **characterized in that** the second sliding bush bearing (6; 6') has a length which is chosen such that the tube bush (15) does not leave the cradle tube (3) when recoiling occurs.

## Revendications

1. Arme à tube de canon, dans laquelle le tube d'arme (2 ; 2') connecté à une partie de base (16) est monté de manière à pouvoir coulisser axialement dans un tube de montage (3), comprenant les caractéristiques suivantes :
a) le tube d'arme (2 ; 2') est monté au moins dans un premier palier à douille lisse (5, 6 ; 5', 6') disposé à l'extrémité du côté de la bouche et dans une deuxième palier à douille lisse à l'extrémité du côté de la partie de base du tube de montage (3) ;
b) au moins le premier palier à douille lisse (5 ; 5') est construit sans effet de course et comprend une douille tubulaire (7 ; 7') dont la surface extérieure (8) est montée de manière à pouvoir glisser dans le tube de montage (3), **caractérisée en ce que**
c) la douille tubulaire respective (7 ; 7') présente du côté intérieur au moins trois évidements (9, 9') en forme de rainures répartis sur la circonférence,
d) sur le tube d'arme (2 ; 2') sont disposées au moins trois saillies en forme de nervures (10 ; 10') qui viennent en prise dans les évidements en forme de rainures (9, 9') de la douille tubulaire (7 ; 7') ;
e) entre la surface extérieure (11) du tube d'arme (2) ou une bague interne (19) portant les saillies (10') en forme de nervures et connectée par engagement par correspondance géométrique avec le tube d'arme (2') et la surface intérieure (12) de la douille tubulaire (7 ; 7') ainsi qu'entre les têtes de nervure (13) et la surface intérieure (14) des évidements en forme de rainures (9 ; 9') de la douille tubulaire (7 ; 7') est prévu un jeu prédéfini de telle sorte que l'élargissement du tube d'arme (2 ; 2') produit lors d'un tir soit situé à l'intérieur de ce jeu.

2. Arme à tube de canon selon la revendication 1, **caractérisée en ce que** les saillies en forme de nervures (10') sont fixées sur une bague interne (19) connectée par engagement par correspondance géométrique avec le tube d'arme (2').

3. Arme à tube de canon selon la revendication 1, **caractérisée en ce que** le deuxième palier à douille lisse (6 ; 6') est également réalisé sans effet de course et présente une construction correspondant à celle du premier palier à douille lisse (5 ; 5').

4. Arme à tube de canon selon l'une quelconque des revendications 1 à 3, **caractérisée en ce que** la douille tubulaire respective (7, 15 ; 7') présente quatre évidements en forme de rainures (9 ; 9') répartis sur la circonférence, dans lesquels viennent en prise des saillies (10 ; 10') en forme de nervures correspondantes, disposées sur le tube d'arme (2 ; 2') ou la bague interne (19), et dont les surfaces latérales s'appliquent par engagement par correspondance géométrique contre les surfaces latérales correspondantes des évidements (9) en forme de rainure.

5. Arme à tube de canon selon l'une quelconque des revendications 1 à 4, **caractérisée en ce que** la douille tubulaire (15) du deuxième palier à douille lisse (6 ; 6') est connectée à la partie de base (16).

6. Arme à tube de canon selon la revendication 5, **caractérisée en ce qu'**une douille lisse (17) supplémentaire avec un jeu d'ajustement prédéfini est disposée dans le tube de montage (3) du côté de la bouche avant le deuxième palier à douille lisse (6 ; 6'), laquelle douille lisse assure Le guidage du tube d'arme (2 ; 2'), dans la mesure où la douille tubulaire (15) du deuxième palier à douille lisse (6 ; 6') présente une longueur qui est choisie de telle sorte que la douille tubulaire (15) soit ressortie complètement du tube de montage (3) en cas de retour du tube d'arme (2 ; 2').

7. Arme à tube de canon selon la revendication 5, **caractérisée en ce que** le deuxième palier à douille lisse (6 ; 6') présente une longueur qui est choisie de telle sorte que la douille tubulaire (15) ne quitte pas le tube de montage (3) lors du retour.
